# EUROPÄISCHE PATENTSCHRIFT

(11) **EP 4 119 120 B1**
(45) Veröffentlichungstag und Bekanntmachung des Hinweises auf die Patenterteilung: **20.11.2024**
(21) Anmeldenummer: 22180023.8
(22) Anmeldetag: 21.06.2022
(51) Int. Cl.: A61J 1/03, A61J 7/04, B65D 75/36, G04F 1/06

(54) **VERPACKUNG MIT EINER ZEITANZEIGEVORRICHTUNG**
PACKAGING WITH A TIME DISPLAY DEVICE
EMBALLAGE DOTÉ D'UN DISPOSITIF D'AFFICHAGE DE L'HEURE

(30) Priorität: 14.07.2021 DE 102021118234
(43) Veröffentlichungstag der Anmeldung: 18.01.2023
(73) Patentinhaber: Gebr. Treiber Beratung GbR, 23909 Ratzeburg (DE)
(72) Erfinder: Treiber, Hans Steffen, 89075 Ulm (DE); Treiber-Molkentin, Jobst Peter, Dr., 23909 Ratzeburg (DE)
(74) Vertreter: Hentrich Patent- & Rechtsanwaltspartnerschaft mbB

(56) Entgegenhaltungen:
- WO-A2-03/007088
- JP-A- 2009 143 591
- JP-A- 2011 162 232
- US-A1- 2003 214 997
- US-A1- 2015 001 123

## Beschreibung

Die Erfindung betrifft eine Verpackung mit einer Kammer zum Aufbewahren eines Produkts, mit einer Schicht zum Versiegeln der Kammer, und mit einer der Kammer zugeordneten Zeitanzeigevorrichtung. Die Erfindung betrifft ferner ein Verfahren zur Entnahme des Produkts.

Als Primärverpackung wird im pharmazeutischen Bereich häufig die Blisterverpackung verwendet. Eine Blisterverpackung besteht aus einer flachen Basisunterlage und blasenartigen Kammern, die mit einer Schicht (in der Regel eine Folie) umhüllt wird. In jeder Kammer ist eine Dosiereinheit eines Produkts, meist Medikamente wie eine Pille, eine Tablette oder eine Kapsel enthalten. Die Notwendigkeit der Überwachung von Medikamenten, aber auch von Lebensmitteln oder von anderen Produkten ist bekannt. Der genaue Zeitpunkt der Öffnung oder der Einnahme eines Produkts ist dabei oftmals entscheidend und unter privathäuslichen Bedingungen schwer zu kontrollieren. Ohne ein einfaches Hilfsmittel, das dem Verbraucher anzeigt, wann das Produkt geöffnet wurde, entstehen schnell gesundheitliche Risiken. In diesem Fall ist der Bedarf an einer einfachen, preiswerten und zuverlässigen Anzeigevorrichtung oder Markierungen gegeben.

Eine Vorrichtung zur Anzeige eines Zeitablaufs nach deren Öffnen ist aus der WO 01/26993 A1 bekannt. Hier wird eine Verschlusskappe offenbart, die eine eingebaute Haltbarkeitsdaueranzeigevorrichtung enthält. Bei der ersten Öffnung der Klappe wird die Vorrichtung zur Anzeige der verstrichenen Zeit seit dem Öffnen ausgelöst. Weiter ist eine Vorrichtung zur Anzeige der Produktlebensdauer, an welchem sie angebracht ist, ist aus der DE 192 05 753 T2 bekannt, wobei die verstrichene Zeit seit Betätigung der Vorrichtung angezeigt wird.

Die Druckschrift US 2015 / 0 001 123 A1 beschreibt ein System ("containment system") zum Verpacken einer Vielzahl von Produkten, auf die in einer vorbestimmten Reihenfolge zugegriffen werden soll, wobei Indikatoren die verstrichene Zeit anzeigen. Die Indikatoren bestehen aus einem gasreaktiven oder - empfindlichen Material, das nach einer vorbestimmten Zeit, nachdem es der Umgebungsluft ausgesetzt wurde (also nachdem das Produkt aus der Verpackung gedrückt wurde), von einem ersten Erscheinungsbild zu einem zweiten Erscheinungsbild wechselt. Es ist jedoch keine kontinuierliche Zeitmessung erkennbar.

Die Druckschrift WO 2003 / 007 088 A2 beschreibt einen Indikator zur Anzeige einer Produktlebensdauer eines Gegenstandes. Dabei wird der Indikator aktiviert durch Druckausübung, misst dann die verstrichene Zeit und macht visuelle Angaben zur Produktlebensdauer des Gegenstands.

Die Druckschrift JP 2009 143 591 A zeigt eine Verpackung mit einem PTP und einer Halterung, die für die regelmäßige Einnahme von Arzneimitteln wie Tabletten und Kapseln verwendet wird, wobei die Verpackung anzeigt, wenn eine bestimmte Zeitspanne verstrichen ist.

In der Druckschrift JP 2011 162 232 A wird eine Verpackungsfolie beschrieben, z.B. eine Durchdrückpackfolie für pharmazeutische Verpackungen oder eine Verpackungsfolie für Lebensmittelverpackungen und dergleichen.

Die Druckschrift US 2003 / 214 997 A1 beschreibt einen zeit- oder zeittemperaturanzeigenden Artikel, der ein Gehäuse umfasst, der (a) ein erstes Fluidreservoir einschließt, das zumindest teilweise mit einem ersten Fluid gefüllt ist; (b) ein Substrat, das eine Vielzahl von Kanälen umfasst; (c) ein zweites Fluidreservoir in Fluidverbindung mit mindestens einem Kanal des Substrats; und (d) eine Barriere, die sich zwischen dem ersten Fluidreservoir und dem zweiten Fluidreservoir befindet.

Es ist daher die Aufgabe der vorliegenden Erfindung, eine Verpackung mit einer Kammer zum Aufbewahren eines Produkts, mit einer Schicht zum Versiegeln der Kammer, und mit einer der Kammer zugeordneten Zeitanzeigevorrichtung bereitzustellen, die auf einfache Weise den Zeitpunkt der Entnahme des Produkts angeben können. Es ist außerdem Aufgabe der vorliegenden Erfindung, ein entsprechendes Verfahren zur Entnahme des Produkts bereitzustellen.

Diese Aufgabe wird gelöst mit einer Verpackung mit den Merkmalen des Anspruchs 1 sowie mit einem Verfahren mit den Merkmalen des Anspruchs 10. Vorteilhafte Ausgestaltungen mit zweckmäßigen Weiterbildungen der Erfindung sind in den abhängigen Ansprüchen angegeben.

Die erfindungsgemäße Verpackung zeichnet sich insbesondere dadurch aus, dass die Zeitanzeigevorrichtung eingerichtet ist, beim Ausdrücken des in der Kammer befindlichen Produkts durch die Schicht hindurch aktiviert zu werden und die verstrichene Zeit seit diesem Ausdrücken anzuzeigen. Dadurch lässt sich visuell nachweisen, wie viel Zeit seit der Entnahme des Produkts, zum Beispiel einer Tablette, aus der Verpackung vergangen ist, wodurch die Einnahme und Adhärenz einer oralen medikamentösen Therapie deutlich verbessert und vereinfacht wird. Diese vereinfachte Anwendung durch die erfindungsgemäße Verpackung ist damit nicht nur ein Kontrollmedium für den Verbraucher, im Normalfall den Patienten, sondern zusätzlich auch für den Arzt und das Pflegepersonal.

Um die Verpackung verbraucherfreundlich zu gestalten und die Zeitanzeigevorrichtung von "oben" einfacher erkennen zu können, ist es erfindungsgemäß vorgesehen, wenn die Zeitanzeigevorrichtung auf der Schicht abgewandten Seite der Kammer angeordnet ist.

Damit die verstrichene Zeit seit Ausdrücken des Produkts aus der Verpackung für den Verbraucher einfacher ersichtlich ist, ist erfindungsgemäß vorgesehen , wenn die Zeitanzeigevorrichtung ein erstes Behältnis, ein Migrationsmedium und eine Betätigungsvorrichtung umfasst, bei deren Betätigung eine Flüssigkeit aus dem ersten Behältnis in Kontakt mit dem Migrationsmedium gebracht wird, wobei ein zweites Behältnis vorhanden ist oder bei Betätigung der Betätigungsvorrichtung gebildet wird, wobei das zweite Behältnis bei der Betätigung der Betätigungsvorrichtung strömungsmechanisch mit dem ersten Behältnis verbunden ist oder verbunden wird, und wobei das zweite Behältnis an das Migrationsmedium angeschlossen ist, wodurch nach der Betätigung die Flüssigkeit mit einer hohen Fließgeschwindigkeit vom ersten Behältnis zum zweiten Behältnis fließt und danach mit einer vorgegebenen niederen Fließgeschwindigkeit, die hinter der hohen Fließgeschwindigkeit zurückbleibt, entlang der Länge des Migrationsmediums fließt und im Laufe der Zeit eine Farbveränderung im Migrationsmedium hervorruft.

Mit der Verpackung ist der Vorteil verbunden, dass die Zeitanzeigevorrichtung durch Kraftausübung auf eine Betätigungsvorrichtung aktivierbar ist, wodurch diese nicht von selbst ausgelöst werden kann, sondern vom Verbraucher aktiv betätigt werden muss.

Um Ressourcen bei der Herstellung zu sparen und dem Verbraucher nicht unnötig große Verpackungen zu liefern, ist es vorteilhaft, dass zur Bildung einer Blisterverpackung eine Mehrzahl an versiegelten Kammern vorliegt, und dass jeder Kammer eine der Zeitanzeigevorrichtungen zugeordnet ist. Dies ist vor allem auch bei regelmäßiger Einnahme von Medikamenten von Vorteil.

Aufgrund von Maßnahmen zugunsten der Hygiene und zugunsten des Gesundheitswesens, ist es bevorzugt, dass die Schicht zum Versiegeln der Kammer ein Hygienesiegel für das darin beinhaltete Produkt bildet. Wird das Hygienesiegel vorzeitig durchbrochen, so kann auf ein fehlerbehaftetes Produkt aufgrund der laufenden Zeitanzeige durch die Zeitanzeigevorrichtung geschlossen werden.

Daher ist es ferner von Vorteil, dass die Zeitanzeigevorrichtung nur ein einziges Mal aktivierbar ist. Der Vorgang in der Zeitanzeigevorrichtung startet genau in diesem Moment, indem das Produkt aus der Kammer gedrückt wird, wodurch die verstrichene Zeit seit dem Öffnen der Verpackung sichergestellt werden kann.

Bevorzugt liegt die zur Aktivierung der Zeitanzeigevorrichtung erforderlichen Kraft beim Ausdrücken zwischen 29 Newton und 69 Newton, die genau der Kraft zur Entnahme der Tablette aus dem Blister entspricht. Dadurch wird gleichzeitig das Produkt aus der Kammer der Verpackung gedrückt und dabei die Zeitanzeigevorrichtung aktiviert.

Um die verstrichene Zeit genau erfassen zu können und für den Verbraucher visuell darzustellen, ist es von Vorteil, wenn die Anzeige der verstrichenen Zeit seit dem Ausdrücken des Produkts diskret in Intervallen erfolgt.

Besonders bevorzugt ist es, wenn die Anzeige der verstrichenen Zeit in unterschiedlichen Zeitintervallen, insbesondere in Intervallen wie Stunden, Tage, Wochen oder Monate abbildbar ist, wobei je nach Art und Anwendung des Produkts entsprechend ein anderes Intervall von Relevanz ist.

Es besteht ferner die Möglichkeit, dass die verstrichene Zeit seit dem Ausdrücken des Produkts kontinuierlich auf der Zeitanzeigevorrichtung angezeigt wird. Damit kann zum Beispiel ein fortlaufender Balken die verstrichene Zeit genau angeben.

Die in Verbindung mit der erfindungsgemäßen Verpackung beschriebenen Vorteile und vorteilhafte Ausgestaltungen gelten in gleichem Maße auch für das erfindungsgemäße Verfahren zur Entnahme eines Produkts aus der Verpackung. Es umfasst insbesondere die Schritte:
- Ausdrücken eines in einer Kammer befindlichen Produkts mit einer Kraft derart, dass eine versiegelnde Schicht der Verpackung durchbrochen wird;
- wobei beim Durchbrechen aufgrund der Krafteinwirkung zugleich eine Zeitanzeigevorrichtung aktiviert wird; und
- anschließend die seit dem Durchbrechen der Schicht verstrichenen Zeit von der Zeitanzeigevorrichtung angezeigt wird.

Damit ist eine effiziente, einfach zu bedienende und genaue Zeitanzeige nach dem Ausdrücken des in der Kammer befindlichen Produkts geschaffen, da aufgrund der Darstellung der verstrichenen Zeit ein Kontrollmedium gegeben ist, das die Zuverlässigkeit der Adhärenz steigert und Gesundheitsrisiken minimiert.

Für die einfache Lesbarkeit ist es ferner von Vorteil, wenn die Anzeige der verstrichenen Zeit seit dem Ausdrücken des Produkts in Intervallen erfolgt. So könnten zum Beispiel 12, 24 und 48 Stunden dargestellt werden und der Verbraucher weiß genau, wann er das Produkt aus der Verpackung ausgedrückt hat.

Von Vorteil ist es, wenn die zur Aktivierung der Zeitanzeigevorrichtung erforderliche Kraft beim Ausdrücken des Produkts zwischen 29 Newton und 69 Newton liegt, wobei diese Kraft insbesondere der Kraft zur Entnahme der Tablette aus der Verpackung entspricht.

Um das Verfahren noch zuverlässiger zu gestalten, hat es sich als vorteilhaft erwiesen, wenn durch die sukzessive Entnahme mehrerer Produkte aus der als Blisterverpackung gebildeten Verpackung eine sukzessive Aktivierung der zu jeder Kammer zugeordneten Zeitanzeige-vorrichtung erfolgt.

Die vorstehend in der Beschreibung genannten Merkmale und Merkmalskombinationen sowie die nachfolgend in der Figurenbeschreibung genannten und/oder in den Figuren alleine gezeigten Merkmale und Merkmalskombinationen sind nicht nur in der jeweils angegebenen Kombination, sondern auch in anderen Kombinationen oder in Alleinstellung verwendbar, ohne den Rahmen der Erfindung zu verlassen. Es sind somit auch Ausführungen als von der Erfindung umfasst und offenbart anzusehen, die in den Figuren nicht explizit gezeigt oder erläutert sind, jedoch durch separierte Merkmalskombinationen aus den erläuterten Ausführungen hervorgehen und erzeugbar sind.

Weitere Vorteile, Merkmale und Einzelheiten der Erfindung ergeben sich aus den Ansprüchen, der nachfolgenden Beschreibung bevorzugter Ausführungsformen sowie anhand der Zeichnungen. Dabei zeigen:
- Fig. 1: eine schematische Darstellung der Oberseite einer Verpackung mit Zeitanzeigevorrichtung;
- Fig. 2: eine schematische Darstellung einer Blisterverpackung mit zugeordneten Zeitanzeigevorrichtungen;
- Fig. 3: eine graphische Darstellung der Aktivierungskraft;
- Fig. 4a: eine in Explosionsansicht im Querschnitt der Verpackung, vor dem Ausdrücken des Produkts, und
- Fig. 4b: eine Querschnittsansicht der Verpackung nach dem Ausdrücken des Produkts.

In den Figuren 1, 2 und 4 ist eine Verpackung 100 gezeigt, mit einer Kammer 1 zum Aufbewahren eines Produkts 2, mit einer Schicht 3 zum Versiegeln der Kammer 1, und mit einer der Kammer 1 zugeordneten Zeitanzeigevorrichtung 4. Diese Verpackung 100 zeichnet sich insbesondere dadurch aus, dass die Zeitanzeigevorrichtung 4 eingerichtet ist, beim Ausdrücken des in der Kammer 1 befindlichen Produkts 2 durch die Schicht 3 hindurch aktiviert zu werden und die verstrichene Zeit 5 seit diesem Ausdrücken anzuzeigen. Dadurch lässt sich visuell nachweisen, wie viel Zeit seit der Entnahme des Produkts 2 aus der Verpackung 100 vergangen ist. Die Verpackung verbessert und vereinfacht als Kontrollmedium die Einnahme und Adhärenz einer oralen medikamentösen Therapie; nicht nur für den Verbraucher, sondern auch zusätzlich für den Arzt und das Pflegepersonal. Beispielhaft ist in Figur 1 nur die Oberseite der Verpackung 100 gezeigt, bei der die Zeitanzeigevorrichtung 4 mit einer Anzeige für die verstrichene Zeit von zwölf, vierundzwanzig und achtundvierzig Stunden versehen ist, wobei die vorliegende skizzierte verstrichene Zeit 5 seit dem Durchbrechen der Schicht zirka vierzig Stunden beträgt. Die Zeitanzeigevorrichtung 4 ist durch Kraftausübung auf eine Betätigungsvorrichtung 6 der Zeitanzeigevorrichtung 4 aktivierbar, wodurch diese nicht von selbst ausgelöst werden kann, sondern vom Verbraucher aktiv betätigt werden muss. Aufgrund von hygienischen und gesundheitlichen Maßnahmen bildet die Schicht 3 zum Versiegeln der Kammer 1 ein Hygienesiegel 8 für das darin beinhaltete Produkt 2. Daher ist es ebenfalls von Vorteil, dass die Zeitanzeigevorrichtung 4 nur ein einziges Mal aktivierbar ist. Der Vorgang in der Zeitanzeigevorrichtung 4 startet genau in diesem Moment, indem das Produkt 2 aus der Kammer 1 gedrückt wird, wodurch die verstrichene Zeit 5 seit dem Öffnen der Verpackung 100 sichergestellt werden kann.

Für die einfache Lesbarkeit ist es ferner von Vorteil, dass die Anzeige der verstrichenen Zeit 5 seit dem Ausdrücken des Produkts 2 in Intervallen erfolgt. So könnte zum Beispiel 12, 24 und 48 Stunden dargestellt werden und der Verbraucher weiß genau, wann er das Produkt 2 aus der Verpackung 100 ausgedrückt hat.

Um Ressourcen bei der Herstellung zu sparen und dem Verbraucher nicht unnötig große Verpackungen zu liefern, hat es sich als vorteilhaft erwiesen, dass zur Bildung einer Blisterverpackung 7 eine Mehrzahl an versiegelten Kammern 1 vorliegt, und dass jeder Kammer 1 eine eigene der Zeitanzeigevorrichtungen 4 zugeordnet ist, wie dies auch in Figur 2 gezeigt wird.

Figur 3 zeigt eine graphische Darstellung der erforderliche Kraftaufwendung, die beim Ausdrücken zwischen 29 Newton und 69 Newton liegt. Das entspricht genau der Kraft zur Entnahme der Tablette aus einem Blister. Die obenstehende Kurve entspricht dabei einer Entnahme-/Ausdrückkraft für eine Tablette mit ungefähr 4 Millimetern Durchmesser; die untere Kurve illustriert diese Kraft für eine Tablette mit 8 Millimetern Durchmesser.

In den Figuren 4a und 4b ist eine schematische Schnittdarstellung der Verpackung 100 mit ihrer Zeitanzeigevorrichtung 4 zu erkennen. Die Zeitanzeigevorrichtung 4 besitzt dabei einen Aufbau mit einer Basisschicht 13 sowie einer Migrationsschicht 14. In der Migrationsschicht 14 liegt ein Migrationsmedium 10 vor. Zwischen der Migrationsschicht 14 und der Basisschicht 13 ist zusätzlich eine Zwischenschicht 19 eingefügt. Die Migrationsschicht 14 ist mehrschichtig, d.h. sie ist auf beiden Oberflächen mit einer Verbundmaterialschicht 15 bedeckt. Die Oberfläche der Migrationsschicht 14 wird mit Anzeigeelementen bedruckt, die die Intervallstufen anzeigen können. Außerdem kann die Migrationsschicht 14 mit transparenten Fenstern gebildet sein, um das Fortschreiten der Flüssigkeit 22 im Migrationsmedium 10 der Migrationsschicht 14 erkennbar zu machen. Die Basisschicht 13 wird beispielsweise aus PVC gefertigt und wird mit einem gekrümmten Abschnitt ausgebildet, der ein erstes Flüssigkeits-Behältnis 9 enthält. Dieser gekrümmte Abschnitt bildet eine Betätigungsvorrichtung 6 zur Auslösung der Zeitanzeigevorrichtung 4. Die Zwischenschicht 19 ist mit einer Entlüftungsöffnung 16 und einer Einlassöffnung 17 ausgestattet, die das erste Flüssigkeits-Behältnis 9 mit einem kleinen Hohlraum 18 in der Migrationsschicht 14 mit dem Migrationsmedium 10 verbindet. Die Zwischenschicht 19 wird mit einem temperaturwechselbeständigen Klebstoff zur Migrationsschicht 14 hin abgedichtet, der auf die obere Oberfläche der Zwischenschicht 19 aufgebracht wird, mit Ausnahme des Druckbereiches 20, der einen Teil der unteren Oberfläche der Migrationsschicht 14 einnimmt. Der Druckbereich 20 wird mit einem Material, z. B. Farbe, bedruckt, das eine schwache Klebeverbindung mit dem temperaturwechselbeständigen Klebstoff bildet.

Die Zeitanzeigevorrichtung 4 wird durch Niederdrücken des gekrümmten Abschnitts betätigt, der die Flüssigkeit aus dem ersten Behältnis 9 durch die Einlassöffnung 17 in den Hohlraum 18 presst. Der Hohlraum 18 dehnt sich aus oder bläst sich über dem Druckbereich 20 auf, um ein zweites Behältnis 11 in Form der inneren Tasche 21 zu bilden. Sobald die Tasche 21 ausgebildet ist, bleibt die Betätigungsvorrichtung 6 oder gekrümmte Abschnitt in dem niedergedrückten Zustand. Die Flüssigkeit beginnt dann, sich im Laufe der Zeit durch das Migrationsmedium 10 auszubreiten.

Wird die Betätigungsvorrichtung 6 betätigt und die Zeitanzeigevorrichtung 4 ausgelöst, so wird zugleich auch Druck auf das Produkt 2 oder die Tablette ausgeübt, so dass diese das Hygienesiegel 8 durchbricht, wie in der unteren Darstellung nach Figur 4b illustriert ist.

Nach der Betätigung der Betätigungsvorrichtung 6 fließt die Flüssigkeit relativ schnell vom ersten Behältnis 9 zum zweiten Behältnis 11 und danach relativ langsam entlang der Länge des Migrationsmediums 10. Im Laufe der Zeit wird eine Farbveränderung des zweiten Behältnisses 11 hervorgerufen. Die Anzeige der verstrichenen Zeit 5 seit dem Ausdrücken des Produkts 2 erfolgt diskret in Intervallen 12. Dabei können die Zeitintervalle 12 in Stunden, Tagen, Wochen oder Monaten abgebildet werden. Es besteht weiter die Möglichkeit, dass die verstrichene Zeit 5 seit dem Ausdrücken des Produkts 2 kontinuierlich auf der Zeitanzeigevorrichtung 4 angezeigt wird. Damit kann beispielweise ein fortlaufender Balken die verstrichene Zeit 5 genau anzeigen.

Ein Verfahren 200 zur Entnahme eines Produkts aus der erfindungsgemäßen Verpackung umfasst insbesondere folgende Schritte:
- Ausdrücken eines in einer Kammer 1 befindlichen Produkts 2 mit einer Kraft derart, dass eine versiegelnde Schicht 3 der Verpackung 100 durchbrochen wird;
- wobei beim Durchbrechen aufgrund der Krafteinwirkung zugleich eine Zeitanzeigevorrichtung 4 aktiviert wird; und
- anschließend die seit dem Durchbrechen der Schicht 3 verstrichenen Zeit 5 von der Zeitanzeigevorrichtung 4 angezeigt wird.

Damit ist eine effiziente, einfach zu bedienende und genaue Zeitanzeige nach dem Ausdrücken des in der Kammer 1 befindlichen Produkts 2 geschaffen, da aufgrund der Darstellung der verstrichenen Zeit 5 die Zuverlässigkeit der Adhärenz gesteigert und Gesundheitsrisiken minimiert werden können. Für die einfache Lesbarkeit erfolgt die Anzeige der verstrichenen Zeit 5 seit dem Ausdrücken des Produkts 2 in Intervallen 12. Für das zuverlässige Verfahren ist es von Vorteil, dass durch die sukzessive Entnahme mehrerer Produkte 2 aus der als Blisterverpackung 7 gebildeten Verpackung 100 eine sukzessive Aktivierung der zu jeder Kammer 1 zugeordneten Zeitanzeigevorrichtung 4 erfolgt. Somit kann erkannt werden, in welcher Reihenfolge die Produkte aus der Blisterverpackung entnommen wurden.

### BEZUGSZEICHENLISTE

- 1: Kammer
- 2: Produkt
- 3: Schicht (Versiegelungsschicht)
- 4: Zeitanzeigevorrichtung
- 5: verstrichene Zeit
- 6: Betätigungsvorrichtung
- 7: Blisterverpackung
- 8: Hygienesiegel
- 9: erstes Behältnis
- 10: Migrationsmedium
- 11: zweites Behältnis
- 12: Anzeigeelemente (z.B. Intervalle)
- 13: Basisschicht
- 14: Migrationsschicht
- 15: Verbundmaterialschicht
- 16: Entlüftungsöffnung
- 17: Einlassöffnung
- 18: Hohlraum
- 19: Zwischenschicht
- 20: Druckbereich
- 21: Tasche
- 22: Flüssigkeit
- 100: Verpackung

## Patentansprüche

1. Verpackung (100) mit einer Kammer (1) zum Aufbewahren eines Produkts (2), mit einer Schicht (3) zum Versiegeln der Kammer, und mit einer der Kammer (1) zugeordneten Zeitanzeigevorrichtung (4), die eingerichtet ist, beim Ausdrücken eines in der Kammer (1) befindlichen Produkts (2) durch die Schicht (3) hindurch aktiviert zu werden und die verstrichene Zeit (5) seit diesem Ausdrücken anzuzeigen, **dadurch gekennzeichnet, dass** die Zeitanzeigevorrichtung (4) ein erstes Behältnis (9), ein Migrationsmedium (10) und eine Betätigungsvorrichtung (6) umfasst, bei deren Betätigung eine Flüssigkeit (22) aus dem ersten Behältnis (9) in Kontakt mit dem Migrationsmedium (10) gebracht wird, wobei ein zweites Behältnis (11) vorhanden ist oder bei Betätigung der Betätigungsvorrichtung (6) gebildet wird, wobei das zweite Behältnis (11) bei der Betätigung der Betätigungsvorrichtung (6) strömungsmechanisch mit dem ersten Behältnis (9) verbunden ist und an das Migrationsmedium (10) angeschlossen ist, wodurch nach der Betätigung die Flüssigkeit (22) mit einer hohen Fließgeschwindigkeit vom ersten Behältnis (9) zum zweiten Behältnis (11) fließt und danach mit einer vorgegebenen niederen Fließgeschwindigkeit, die hinter der hohen Fließgeschwindigkeit zurückbleibt, entlang der Länge des Migrationsmediums (10) fließt und im Laufe der Zeit eine Farbveränderung im Migrationsmedium (10) hervorruft; und dass die Zeitanzeigevorrichtung (4) auf der der Schicht (3) abgewandten Seite der Kammer (1) angeordnet ist.

2. Verpackung (100) nach Anspruch 1, **dadurch gekennzeichnet, dass** die Zeitanzeigevorrichtung (4) durch Kraftausübung auf eine Betätigungsvorrichtung (6) aktivierbar ist.

3. Verpackung (100) nach Anspruch 1 oder 2, **dadurch gekennzeichnet, dass** zur Bildung einer Blisterverpackung (7) eine Mehrzahl an versiegelten Kammern (1) vorliegt, und dass jeder Kammer (1) eine der Zeitanzeigevorrichtungen (4) zugeordnet ist.

4. Verpackung (100) nach einem der Ansprüche 1 bis 3, **dadurch gekennzeichnet, dass** die Schicht (3) zum Versiegeln der Kammer (1) ein Hygienesiegel (8) für das beinhaltete Produkt (2) bildet.

5. Verpackung (100) nach einem der Ansprüche 1 bis 4, **dadurch gekennzeichnet, dass** die Zeitanzeigevorrichtung (4) nur ein einziges Mal aktivierbar ist.

6. Verpackung (100) nach einem der Ansprüche 1 bis 5, **dadurch gekennzeichnet, dass** die zur Aktivierung der Zeitanzeigevorrichtung (4) erforderliche Kraft beim Ausdrücken zwischen 29 Newton und 69 Newton liegt.

7. Verpackung (100) nach einem der Ansprüche 1 bis 6, **dadurch gekennzeichnet, dass** die Anzeige der verstrichenen Zeit (5) seit dem Ausdrücken des Produkts (2) diskret in Intervallen (12) erfolgt.

8. Verpackung (100) nach Anspruch 7, **dadurch gekennzeichnet, dass** die Anzeige der verstrichenen Zeit (5) in unterschiedlichen Zeitintervallen (12), insbesondere in Stunden, Tagen, Wochen oder Monaten abbildbar ist.

9. Verpackung (100) nach einem der Ansprüche 1 bis 6, **dadurch gekennzeichnet, dass** die verstrichene Zeit (5) seit dem Ausdrücken des Produkts (2) kontinuierlich auf der Zeitanzeigevorrichtung (4) angezeigt wird.

10. Verfahren (200) zur Entnahme eines Produkts (2) aus einer Verpackung (100) nach einem der Ansprüche 1 bis 9, umfassend die Schritte:
- Ausdrücken eines in einer Kammer (1) befindlichen Produkts (2) mit einer Kraft derart, dass eine versiegelnde Schicht (3) der Verpackung (100) durchbrochen wird;
- wobei beim Durchbrechen aufgrund der Krafteinwirkung zugleich eine Zeitanzeigevorrichtung (4) aktiviert wird; und
- anschließend die seit dem Durchbrechen der Schicht (3) verstrichenen Zeit (5) von der Zeitanzeigevorrichtung (4) angezeigt wird.

11. Verfahren (200) nach Anspruch 10, **dadurch gekennzeichnet, dass** die Anzeige der verstrichenen Zeit (5) seit dem Ausdrücken des Produkts (2) in Intervallen (12) erfolgt.

12. Verfahren (200) nach Anspruch 10 oder 11, **dadurch gekennzeichnet, dass** die zur Aktivierung der Zeitanzeigevorrichtung (4) erforderliche Kraft beim Ausdrücken des Produkts (2) aus der Verpackung zwischen 29 Newton und 69 Newton liegt.

13. Verfahren (200) nach einem der Ansprüche 10 bis 12, **dadurch gekennzeichnet, dass** durch die sukzessive Entnahme mehrerer Produkte (2) aus der als Blisterverpackung (7) gebildeten Verpackung (100) eine sukzessive Aktivierung der zu jeder Kammer (1) zugeordneten Zeitanzeige-vorrichtung (4) erfolgt.

## Claims

1. Package (100) comprising a chamber (1) for storing a product (2), a layer (3) for sealing the chamber and a time display device (4) associated with the chamber (1) and adapted to be activated when a product (2) located in the chamber (1) is ejected through the layer (3) and to display the elapsed time (5) since this ejection, **characterised in that** the time display device (4) comprises a first container (9), a migration medium (10) and an actuating device (6), upon actuation of which a liquid (22) from the first container (9) is brought into contact with the migration medium (10), wherein a second container (11) is present or is formed upon actuation of the actuating device (6), wherein the second container (11) is fluidically connected to the first container (9) and is connected to the migration medium (10), whereby after actuation the liquid (22) flows from the first container (9) to the second container (11) at a high flow velocity and thereafter at a predetermined lower flow velocity, which is behind the high flow velocity, flows along the length of the migration medium (10) and causes a colour change in the migration medium (10) over time; and **in that** the time display device (4) is arranged on the side of the chamber (1) facing away from the layer (3).

2. Package (100) according to claim 1, **characterised in that** the time display device (4) can be activated by exerting force on an actuating device (6).

3. Package (100) according to claim 1 or 2, **characterised in that** for the formation of a blister pack (7), a plurality of sealed chambers (1) are present, and that each chamber (1) is assigned one of the time display devices (4).

4. Package (100) according to one of claims 1 to 3, **characterised in that** the layer (3) for sealing the chamber (1) forms a hygiene seal (8) for the contained product (2).

5. Package (100) according to one of the claims 1 to 4, **characterised in that** the time display device (4) can be activated only once.

6. Package (100) according to one of claims 1 to 5, **characterised in that** the force required to activate the time display device (4) is between 29 Newton and 69 Newton during squeezing.

7. Package (100) according to one of claims 1 to 6, **characterised in that** the display of the elapsed time (5) since the product (2) was squeezed out is carried out discretely at intervals (12).

8. Package (100) according to claim 7, **characterised in that** the display of the elapsed time (5) can be shown in different time intervals (12), in particular in hours, days, weeks or months.

9. Package (100) according to one of claims 1 to 6, **characterised in that** the elapsed time (5) since the product (2) was squeezed out is continuously displayed on the time display device (4).

10. Method (200) for removing a product (2) from a package (100) according to any one of claims 1 to 9, comprising the steps of:
- pushing out a product (2) located in a chamber (1) with a force in such a way that a sealing layer (3) of the packaging (100) is broken through;
- wherein a time display device (4) is activated at the same time due to the application of force; and
- then the time (5) elapsed since the layer (3) was broken through is displayed by the time display device (4).

11. Method (200) according to claim 10, **characterised in that** the display of the elapsed time (5) since the product (2) was ejected takes place at intervals (12).

12. Method (200) according to claim 10 or 11, **characterised in that** the force required to activate the time display device (4) when pushing the product (2) out of the packaging is between 29 Newton and 69 Newton.

13. Method (200) according to one of claims 10 to 12, **characterised in that** the successive removal of a plurality of products (2) from the packaging (100) formed as a blister pack (7) results in successive activation of the time display device (4) associated with each chamber (1).

## Revendications

1. Emballage (100) comprenant une chambre (1) de stockage d'un produit (2), une couche (3) de fermeture de la chambre et un dispositif d'affichage temporel (4) associé à la chambre (1) et adapté pour être activé lorsqu'un produit (2) situé dans la chambre (1) est éjecté à travers la couche (3) et pour afficher le temps écoulé (5) depuis cette éjection, **caractérisé en ce que** le dispositif d'affichage du temps (4) comprend un premier récipient (9), un medium de migration (10) et un dispositif d'actionnement (6), sur actionnement duquel un liquide (22) provenant du premier récipient (9) est mis en contact avec le medium de migration (10), dans lequel un second récipient (11) est présent ou se forme lors de l'actionnement du dispositif d'actionnement (6), dans lequel le second récipient (11) est relié fluidiquement au premier récipient (9) et est relié au medium de migration (10), dans lequel, après actionnement, le liquide (22) s'écoule du premier récipient (9) vers le second récipient (11) à une vitesse d'écoulement élevée et ensuite à une vitesse d'écoulement inférieure prédéterminée, qui est en retard par rapport à la vitesse d'écoulement élevée, s'écoule sur la longueur du medium de migration (10) et provoque un changement de couleur dans le medium de migration (10) au fil du temps ; et **en ce que** le dispositif d'affichage temporel (4) est disposé sur le côté de la chambre (1) opposé à la couche (3).

2. Emballage (100) selon la revendication 1, **caractérisé par le fait que** le dispositif d'affichage temporel (4) peut être activé en exerçant une force sur un dispositif d'actionnement (6).

3. Emballage (100) selon la revendication 1 ou 2, **caractérisé en ce que**, pour la formation d'un emballage blister (7), plusieurs chambres scellées (1) sont présentes, et que chaque chambre (1) est affectée à l'un des dispositifs d'affichage temporel (4).

4. Emballage (100) selon l'une des revendications 1 à 3, **caractérisé par le fait que** la couche (3) de fermeture de la chambre (1) forme un sceau d'hygiène (8) pour le produit contenu (2).

5. Emballage (100) selon l'une des revendications 1 à 4, **caractérisé par le fait que** le dispositif d'affichage temporel (4) ne peut être activé qu'une seule fois.

6. Emballage (100) selon l'une des revendications 1 à 5, **caractérisé par le fait que** la force nécessaire pour activer le dispositif d'affichage temporel (4) est comprise entre 29 Newton et 69 Newton lors de l'écrasement.

7. Emballage (100) selon l'une des revendications 1 à 6, **caractérisé en ce que** l'affichage du temps écoulé (5) depuis le produit (2) a été pressé est effectué discrètement à intervalles (12).

8. Emballage (100) selon la revendication 7, **caractérisé en ce que** l'affichage du temps écoulé (5) peut se faire à différents intervalles de temps (12), notamment en heures, jours, semaines ou mois.

9. Emballage (100) selon l'une des revendications 1 à 6, **caractérisé par le fait que** le temps écoulé (5) depuis le produit (2) a été pressé est affiché en continu sur le dispositif d'affichage temporel (4).

10. Procédé (200) d'extraction d'un produit (2) d'un emballage (100) selon l'une quelconque des revendications 1 à 9, comprenant les étapes suivantes :
- pousser un produit (2) situé dans une chambre (1) avec une force telle qu'une couche de scellage (3) de l'emballage (100) est percée;
- un dispositif d'affichage temporel (4) est activé en même temps que l'application de la force; et
- le temps (5) écoulé depuis la rupture de la couche (3) est affiché par le dispositif d'affichage temporel (4).

11. Procédé (200) selon la revendication 10, **caractérisé en ce que** l'affichage du temps écoulé (5) depuis le produit (2) a été pressé se fait à intervalles (12).

12. Procédé (200) selon la revendication 10 ou 11, **caractérisé en ce que** la force nécessaire pour activer le dispositif d'affichage temporel (4) lors de la poussée du produit (2) hors de l'emballage est comprise entre 29 Newton et 69 Newton.

13. Procédé (200) selon l'une des revendications 10 à 12, **caractérisé en ce que** le retrait successif d'une pluralité de produits (2) de l'emballage (100) sous forme de blister (7) entraîne l'activation successive du dispositif d'affichage temporel (4) associé à chaque chambre (1).
